# EUROPÄISCHE PATENTSCHRIFT

(11) **EP 3 268 235 B1**
(45) Veröffentlichungstag und Bekanntmachung des Hinweises auf die Patenterteilung: **27.02.2019**
(21) Anmeldenummer: 16711524.5
(22) Anmeldetag: 10.03.2016
(51) Int. Cl.: B42D 25/351, B42D 25/333, B42D 25/47

(54) **VERFAHREN ZUM HERSTELLEN EINES WERTDOKUMENTSUBSTRATS, DARAUS ERHÄLTLICHES WERTDOKUMENTSUBSTRAT UND WERTDOKUMENT**
METHOD FOR PRODUCING A VALUE-DOCUMENT SUBSTRATE, VALUE-DOCUMENT SUBSTRATE THAT CAN BE OBTAINED THEREFROM, AND VALUE DOCUMENT
PROCÉDÉ SERVANT À FABRIQUER UN SUBSTRAT DE DOCUMENT DE VALEUR, SUBSTRAT DE DOCUMENT DE VALEUR AINSI OBTENU ET DOCUMENT DE VALEUR

(30) Priorität: 12.03.2015 DE 102015003187
(43) Veröffentlichungstag der Anmeldung: 17.01.2018
(73) Patentinhaber: Giesecke+Devrient Currency Technology GmbH, 81677 München (DE)
(72) Erfinder: SCHINABECK, Josef, 82467 Garmisch-Partenkirchen (DE); GREGAREK, André, 81671 München (DE); HOFFMÜLLER, Winfried, 83646 Bad Tölz (DE); GEBAUER, Christoph, 80804 München (DE); MENGEL, Christoph, 83607 Holzkirchen (DE); KELLER, Mario, 83358 Seebruck (DE); PFEIFFER, Matthias, 81675 München (DE); BACHER, Erwin, 83734 Hausham (DE); RENNER, Patrick, 83677 Reichersbeuern (DE)
(86) Internationale Anmeldenummer: PCT/EP2016/000436
(87) Internationale Veröffentlichungsnummer: WO 2016/142070

(56) Entgegenhaltungen:
- WO-A2-2004/028825
- US-A1- 2009 291 245

## Beschreibung

Die Erfindung betrifft Verfahren zum Herstellen eines mehrlagigen Wertdokumentsubstrats, nach dem Verfahren erhältliche Wertdokumentsubstrate und Wertdokumente, insbesondere Banknoten, mit einem solchen Wertdokumentsubstrat.

Wertdokumente im Sinne der Erfindung sind unter anderem Banknoten, Aktien, Anleihen, Urkunden, Gutscheine, Schecks, Flugscheine, hochwertige Eintrittskarten, Etiketten zur Produktsicherung, Kredit- oder Geldkarten, aber auch andere fälschungsgefährdete Dokumente, wie Pässe, Ausweiskarten oder sonstige Ausweisdokumente.

Wertdokumente, insbesondere Banknoten, werden üblicherweise aus Papiersubstraten gefertigt, die besondere Sicherheitsmerkmale, wie z.B. einen zumindest teilweise in das Papier eingearbeiteten Sicherheitsfaden und ein Wasserzeichen, aufweisen und die in der Regel aus Baumwollfasern hergestellt sind. Es existieren zahlreiche Ansätze, die Haltbarkeit solcher Wertdokumente zu verbessern, z.B. durch Lackierung der bedruckten Banknoten, durch Zusatz von Verstärkungsfasern oder durch Einsatz von Plastiksubstraten bzw. Polymersubstraten. Lackierungen haben den Nachteil, dass zwar die Verschmutzung reduziert wird, die mechanischen Eigenschaften aber kaum verbessert werden. Verstärkungsfasern wirken sich zwar vorteilhaft auf die mechanische Beständigkeit aus, der Grad der Verschmutzung wird durch die höhere Porosität des Papiers aber eher größer, sodass zusätzliche Beschichtungen aufgebracht werden müssen. Eine Übersicht zum Thema Plastikbanknoten findet sich z.B. im Artikel E. L. Prime, D. H. Solomon: "Australiens Plastikbanknoten: eine wirksame Waffe gegen Geldfälschungen", Angewandte Chemie, 2010, Band 122, Seiten 2-13. Polymersubstrate, die in Plastikbanknoten Verwendung finden, haben verglichen mit Papiersubstraten unter anderem den Nachteil, dass die Nachstellung eines Wasserzeichens nicht ohne weiteres möglich ist. Zwar besteht die Möglichkeit, ein Wasserzeichen-ähnliches Erscheinungsbild drucktechnisch zu erzeugen. Für den Betrachter sind allerdings große Unterschiede zu einem echten Wasserzeichen erkennbar. Das Dokument WO 2004/028825 offenbart ein Verfahren zum Herstellen eines mehrlagigen Wertdokumentsubstrats mit zumindest einem zwischen zwei Folien eingebetteten und mit zumindest einem Wasserzeichen versehenen Papierstreifen, umfassend: a) das Bereitstellen einer ersten Folienbahn und einer zweiten Folienbahn; b) das Einbetten des Papierstreifens, der mit Wasserzeichen versehen ist, zwischen die erste Folienbahn und die zweite Folienbahn; c) das Zuschneiden des im Schritt b) erhaltenen Verbundes.

Der Erfindung liegt die Aufgabe zugrunde, die Nachteile des Standes der Technik zu beheben. Insbesondere soll der Fälschungsschutz von Polymersubstraten, die in Plastikbanknoten Verwendung finden, erhöht werden.

Diese Aufgabe wird durch die in den unabhängigen Ansprüchen definierten Merkmalskombinationen gelöst. Weiterbildungen der Erfindung sind Gegenstand der Unteransprüche.

Ausführliche Beschreibung der Erfindung Banknoten auf Basis von Folienverbunden bzw. Verbunden aus Papier mit außen aufgebrachten Folienlagen sind im Stand der Technik bekannt, siehe z.B. die WO 2004/028825 A2 und die US 2009/0291245 A1.

Gemäß einem Vergleichsbeispiel der vorliegenden Erfindung wird ein mit Wasserzeichen versehener Papierstreifen zwischen zwei Folienbahnen eingebettet.

Gemäß der vorliegenden Erfindung werden einzelne Papier-Flicken bzw. Papier-Patche, die jeweils mit zumindest einem Wasserzeichen versehen sind, zwischen zwei Folienbahnen eingebettet.

Allgemein kann der Schritt des Einbettens der Papierstreifen oder der Papier-Flicken insbesondere direkt nach einem Extrudierprozess, durch den die Folienbahnen bereitgestellt werden, erfolgen.

Alternativ kann der Schritt des Einbettens in einem dem Extrudierprozess nachgelagerten Arbeitsgang, z.B. in einem Kaschierschritt, erfolgen. Hierfür eignen sich z.B. Polyurethan-Klebstoffe oder Acrylatklebstoffe. Die Polyurethanklebstoffe können einkomponentig oder zweikomponentig sein. Die Herstellung einer mehrlagigen Folie z.B. durch Coextrusion durch zwei oder mehr Breitschlitzdüsen ist in der Fachliteratur bekannt. Die Herstellung einer mehrlagigen Folie direkt ohne Kaschierung wird z.B. in der WO 97/46367 A1 beschrieben.

Die einzubettenden Papierstreifen oder Papier-Flicken können gemäß einer weiteren Alternative über eine Inline-Thermolaminierung eingebettet werden. Hierfür eignen sich z.B. Polyurethan-Klebstoffe oder Acrylatklebstoffe. Die Polyurethanklebstoffe können einkomponentig oder zweikomponentig sein.

Bei dem Papierstreifen kann es sich insbesondere um einen breiten Streifen, aber auch um einen (schmalen) Papierfaden handeln.

Bei dem erfindungsgemäß eingesetzten Wasserzeichen kann es sich je nach Herstellung des Papiers um ein zweistufiges Wasserzeichen mit einem starken Hell-Dunkel-Effekt oder um ein mehrstufiges Wasserzeichen mit weichen Übergängen zwischen Hell und Dunkel und detailreicher Darstellung eines Motivs handeln. Der Begriff "mehrstufig" ist dabei in Abgrenzung zu zweistufigen Hell-Dunkel-Wasserzeichen zu verstehen und umfasst alle Wasserzeichen mit mehr als zwei Helligkeitsstufen und schließt insbesondere auch Wasserzeichen mit kontinuierlichen Hell-Dunkel-Übergängen ein. Für die Herstellung mehrstufiger Wasserzeichen wird in ein Entwässerungssieb einer Papiermaschine ein dreidimensionales Relief eingebracht, sodass die Papierdicke des fertigen Papiers entsprechend dem Relief variiert bzw. moduliert ist und im Durchlicht weiche, graduelle Übergänge zwischen helleren und dunkleren Bereichen erkennen lässt. Hierzu ist beispielsweise aus der WO 2008/071325 A1 ein Entwässerungssieb für die Herstellung von Papier mit mehrstufigen Wasserzeichen bekannt. Das Entwässerungssieb weist ein Trägersieb auf, das in einem Teilbereich ein mehrstufiges Relief in Form des zu erzeugenden Wasserzeichens aufweist, wobei das mehrstufige Relief durch einen spritzgegossenen, perforierten Wasserzeicheneinsatz gebildet ist. Das mit einem solchen Entwässerungssieb erzeugte Papiersubstrat kann im Bereich des mehrstufigen Wasserzeichens sehr dünn sein, sodass das Papiersubstrat in diesem Bereich vorteilhaft mittels der in der vorliegenden Erfindung zum Einsatz kommenden Folienbahn stabilisiert wird.

Es wird bevorzugt, dass zumindest eine Folienbahn, insbesondere beide Folienbahnen, transparent ist bzw. sind. Die Folienbahn basiert z.B. auf Polyestern, Polyolefinen (z.B. Polyethylen oder Polypropylen, insbesondere biaxial orientiertes Polypropylen BOPP), Polyamiden oder Polycarbonaten. Polyester-Folien, insbesondere Polyethylenterephthalat-Folien (PET-Folien) werden bevorzugt eingesetzt. Als Folienbahn kann darüber hinaus ein Laminat aus mehreren Kunststoffen eingesetzt werden, z.B. ein im oben erwähnten Artikel Angewandte Chemie, 2010, Band 122, Seiten 2-13, beschriebener LLDPE/PP/LLDPE-Film (LLDPE = lineares Polyethylen niederer Dichte; PP = Polypropylen).

Des Weiteren können die jeweils ein Wasserzeichen aufweisenden Papierstreifen oder Papier-Patche jeweils mit weiteren Sicherheitsmerkmalen kombiniert sein, z.B.
- mittels Laserstrahlung erhältliche Sicherheitsmerkmale, wie etwa eine Papier-Schwärzung (z.B. in Form von Zeichen), eine Verfärbung Laser-sensitiver Farbstoffe, mittels Laser-Ablation behandelte Druckfarbe, mittels Laserschneiden erzeugte Sicherheitsmerkmale wie z.B. Aussparungen bzw. Fenster, insbesondere in Form eines Musters; die Erzeugung der Sicherheitsmerkmale kann gegebenenfalls in einem späten Stadium bei der Herstellung des Wertdokuments erfolgen;
- mittels Verprägung, insbesondere mittels Stichtiefdruckverfahren erhältliche Präge-Merkmale;
- mittels Laserstrahlung behandelte, mit Druckfarbe bedruckte Bereiche; die mit Laserstrahlung behandelte Druckfarbe wird dabei ablatiert, sodass bedruckte Bereiche in Form eines Musters erhältlich sind; als Druckfarbe einsetzbar sind z.B. auf Effektpigmenten basierende Farben.

Der Nachteil reiner Polymersubstrate ist unter anderem die schlechte Verprägbarkeit im Stichtiefdruckverfahren. Die erfindungsgemäß erhältlichen, Papier aufweisenden Wertdokumentsubstrate hingegen lassen sich im späteren Stichtiefdruckverfahren ausgezeichnet verprägen, d.h. die Papier-Bereiche weisen gegenüber den reinen Folienbereichen eine höhere Taktilität auf. Dies hängt mit der Kompressibilität und Verformbarkeit des Faserverbundes zusammen. Auf diese Weise kann ein Wertdokument, wie z.B. eine Banknote, auf Basis des erfindungsgemäßen Substrats vollflächig so verprägt werden, dass die Verprägung nur in den Papierbereichen eine Taktilität aufweist. Die Taktilität kann insbesondere in perfekter Passerung (d.h. in registergenauer Anordnung) zu dem Papierstreifen oder dem Papier-Patch vorliegen.

Weiterhin wird bevorzugt, dass zumindest eine der in der vorliegenden Erfindung zum Einsatz kommenden Folienbahnen, insbesondere beide Folienbahnen, zusätzlich mit Sicherheitselementen, wie Beugungsstrukturen, einem Sicherheitsdruck, Flüssigkristallschichten, Dünnschichtaufbauten, Fluoreszenzstoffen, magnetischen, leitfähigen und/oder metallischen Schichten, versehen wird bzw. werden. Gemäß einer vorteilhaften Variante wird die Folienbahn (insbesondere beide Folienbahnen) im Bereich des Wasserzeichens mit einem solchen Sicherheitselement versehen. Mittels der genauen, geometrischen Anordnung des Wasserzeichen-Motivs als erstes Motiv und des Sicherheitselement-Motivs der Folienbahn (nachstehend auch als "Folienelement-Motiv" bezeichnet) als zweites Motiv kann für den Betrachter ein übergeordnetes drittes Motiv erzeugt werden. Denkbar ist z.B. eine benachbarte oder angrenzende Anordnung des Wasserzeichen-Motivs und des Folienelement-Motivs in Form einer "Nebeneinanderstellung" beider Motive. Denkbar wäre des Weiteren die Anordnung des Wasserzeichen-Motivs und des Folienelement-Motivs in räumlicher Überlagerung bzw. Superposition.

Weiterhin ist es möglich, dass eine und/oder beide Folien, zwischen denen ein Papier-Patch eingebettet wird, eine z.B. mittels Stanzen oder durch Laser-Schnitt erhältliche Aussparung aufweist. Die Aussparung kann gleich oder unterschiedlich zu der Form des Papier-Patches sein. Es wird aber bevorzugt, dass die Aussparung eine geringere flächenmäßige Abmessung wie die des Papier-Patches aufweist. Insbesondere die folgenden Varianten sind denkbar:
- oberhalb einer Aussparung in einer ersten Folie wird ein Papier-Patch appliziert; oberhalb des Papier-Patches wird vollflächig eine zweite Folie (die keine Aussparung aufweist) aufgebracht;
- oberhalb einer Aussparung in einer ersten Folie wird ein Papier-Patch appliziert; oberhalb des Papier-Patches wird vollflächig eine zweite Folie, die ebenso wie die erste Folie eine Aussparung aufweist, aufgebracht; die beiden Aussparungen können insbesondere deckungsgleich oder (leicht) zueinander verschoben, d.h. überlappend, vorliegen.

Das Herstellungsverfahren gemäß dem Vergleichsbeispiel der Erfindung und der Erfindung können des Weiteren angepasst sein an ein Verfahren für das Herstellen eines mehrlagigen Wertdokumentsubstrats mit jeweils mit Wasserzeichen versehenen Papierstreifen oder Papier-Flicken, die in Form zweier Zwischenlagen zwischen drei Folien eingebettet sind, umfassend
a) das Bereitstellen einer ersten Folienbahn, einer zweiten Folienbahn und einer dritten Folienbahn;
b) das Einbetten von Papierstreifen oder Papier-Flicken, die jeweils mit Wasserzeichen versehen sind, zwischen die erste Folienbahn und die zweite Folienbahn einerseits und zwischen die zweite Folienbahn und die dritte Folienbahn andererseits;
c) das Zuschneiden des im Schritt b) erhaltenen Verbundes.

In dem auf diese Weise erhaltenen, drei Folienlagen aufweisenden Wertdokumentsubstrat können die (in Form zweier Zwischenlagen) eingebetteten Papierstreifen oder Papier-Flicken insbesondere überlappend eingebracht sein. Auf diese Weise ergibt sich bei der Betrachtung im Durchlicht ein vom einzelnen Wasserzeichen unterschiedlicher, neuer optischer Effekt.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
Figur 1 ein Vergleichsbeispiel der Erfindung;
Figur 2 ein durch das Herstellungsverfahren gemäß dem Vergleichsbeispiel erhaltenes Wertdokumentsubstrat in Draufsicht;
Figur 3 das Wertdokumentsubstrat der Figur 2 im Querschnitt;
Figur 4 ein Beispiel für das Herstellungsverfahren gemäß der Erfindung;
Figur 5 ein durch das Herstellungsverfahren gemäß der Erfindung erhaltenes Wertdokumentsubstrat in Draufsicht;
Figur 6 das Wertdokumentsubstrat der Figur 5 im Querschnitt;
Figur 7 ein Beispiel für die Herstellung der in der Figur 4 zum Einsatz kommenden Papier-Patche;
Figur 8 den in der Figur 7 gezeigten (Sieb-)Träger mit darauf angeordneten Papier-Patches;
Figur 9 den in der Figur 8 gezeigten (Sieb-)Träger mit darauf angeordneten Papier-Patches im Querschnitt;
Figur 10 ein weiteres erfindungsgemäßes Wertdokumentsubstrat;
Figuren 11-13 schematisch das Einbetten eines Papier-Flicken zwischen Folien, wobei zumindest eine Folie eine Aussparung aufweist.

Figuren 1 bis 3 beziehen sich insbesondere auf das Vergleichsbeispiel der Erfindung.

Figur 1 zeigt den Schritt des Einbettens eines mit Wasserzeichen versehenen Papierstreifens 1 zwischen zwei mittels Extrusion erhaltene Folienbahnen 2, 3 über rotierende Walzen 4, 5.

In einer Variante können anstelle eines einzelnen Papierstreifens zwei oder mehr parallel angeordnete, mit Wasserzeichen versehene Papierstreifen gleichzeitig kontinuierlich zwischen die Folienbahnen 2, 3 eingebettet werden.

Die auf diese Weise erhaltene mehrlagige Substratbahn kann in einem nachfolgenden Schritt (nicht in der Figur gezeigt) zu einzelnen Wertdokumentsubstraten geschnitten werden.

Figur 2 zeigt ein mehrlagiges Wertdokumentsubstrat 6 mit drei zwischen zwei Folienbahnen 7 eingebetteten Papierstreifen 8, 9,10 in Draufsicht.

Die in den Figuren 1 und 2 gezeigten Papierstreifen 1, 8, 9, 10 können mittels einer Rundsiebpapiermaschine in breiter Bahn hergestellt werden und in einem nachfolgenden Schritt zu schmäleren Streifen oder Fäden geschnitten werden.

Figur 3 zeigt das Wertdokumentsubstrat der Figur 2 in Querschnittansicht entlang der Linie A-A'.

Figuren 4 bis 8 beziehen sich insbesondere auf die Erfindung.

Figur 4 zeigt den Schritt des sukzessiven Einbettens einzelner, mit jeweils einem Wasserzeichen versehener Papier-Patche 11 zwischen zwei mittels Extrusion erhaltene Folienbahnen 2, 3 über rotierende Walzen 4, 5. Die einzelnen Papier-Patche 11 werden über eine Spendevorrichtung 12 zwischen die Folienbahnen 2, 3 eingebracht. Die Spendevorrichtung 12 basiert auf einem mittels Walzen rotierend angeordneten (Sieb-)Träger, auf dem die einzubringenden Papier-Patche lose aufliegen.

In einer Variante können in sukzessiven Schritten jeweils zwei oder mehr parallel angeordnete Papier-Patche, die jeweils mit einem Wasserzeichen versehen sind, gleichzeitig zwischen die Folienbahnen 2, 3 eingebettet werden.

Die auf diese Weise erhaltene mehrlagige Substratbahn kann in einem nachfolgenden Schritt (nicht in der Figur gezeigt) zu einzelnen Wertdokumentsubstraten geschnitten werden.

Figur 5 zeigt die Draufsicht auf ein mehrlagiges Wertdokumentsubstrat 13, das dadurch erhalten wurde, dass in sukzessiven Schritten jeweils drei unterschiedliche, parallel angeordnet Papier-Patche 14, 15, 16 zwischen zwei Folienbahnen 17 eingebettet wurden.

Figur 6 zeigt das Wertdokumentsubstrat der Figur 5 in Querschnittansicht entlang der Linie A-A'.

Figur 7 zeigt einen Weg zur Herstellung der in den Figuren 4 und 5 gezeigten Papier-Patche. Hierfür wird mittels einer Rundsiebpapiermaschine in breiter Bahn eine mit Wasserzeichen versehene Papierbahn 18 hergestellt und auf einen (Sieb-)Träger 19 aufgebracht. Die gewünschten Papier-Patche 20 werden mittels einer Stanze 21 ausgestanzt. Das die Papier-Patche 20 umgebende Papier-Gitter 22 wird danach über die rotierenden Walzen 23, 24 abgezogen. Zurück bleiben die Papier-Patche 20 auf dem (Sieb-)Träger 19.

Figur 8 zeigt einen Ausschnitt des (Sieb-)Trägers 19 der Figur 7 mit darauf angeordneten Papier-Patches 20 in Draufsicht. Der gezeigte (Sieb-)Träger 19 bildet die Grundlage für die in der Figur 4 gezeigte Spendevorrichtung 12, über die die Papier-Patche für das Einbringen zwischen die Folienbahnen zugeführt werden.

Figur 9 zeigt den (Sieb-)Träger 19 und die Papier-Patches 20 der Figur 9 in Querschnittansicht entlang der Linie A-A'.

Figur 10 zeigt ein weiteres erfindungsgemäßes Wertdokumentsubstrat 25. Das Wertdokumentsubstrat 25 basiert auf einem mehrlagigen Folienverbund mit einer Polyethylenterephthalat-Folie 26, einer BOPP-Folie 28 und einer weiteren Polyethylenterephthalat-Folie 27. Die Folien 26, 27 und 28 sind mittels einer Klebstoffschicht 29 und einer Klebstoffschicht 30 miteinander verbunden. Innerhalb der Klebstoffschicht 29 sowie der Klebstoffschicht 30 befinden sich die darin eingebetteten Papier-Flicken oder Papierstreifen 31 und 32. Im vorliegenden Beispiel sind die Papierstreifen oder Papier-Flicken 31 und 32 überlappend angeordnet. Auf diese Weise ergibt sich bei der Betrachtung im Durchlicht ein vom einzelnen Wasserzeichen unterschiedlicher neuer optischer Effekt.

Figuren 11 bis 13 zeigen schematisch das Einbetten eines Papier-Flickens zwischen Folien, wobei zumindest eine Folie eine Aussparung aufweist.

In der Figur 11 weist eine Folie 33 eine mittels Stanzen oder durch Laser-Schnitt erzeugte Aussparung auf. Die Gestalt der Aussparung ist dieselbe wie die des einzubettenden Papier-Patches 34, wobei die Abmessungen der Aussparung flächenmäßig geringer als die des Papier-Patches 34 sind. Mit der Bezugsnummer 35 ist der auf die Folie 33 applizierte Papier-Patch 34 gezeigt.

Figur 12 veranschaulicht den Prozess des Einbettens eines Papier-Patches 37 zwischen zwei Folien 36 und 39, von denen lediglich die Folie 36 eine Aussparung aufweist. Die Gestalt der Aussparung in der Folie 36 ist dieselbe wie die des einzubettenden Papier-Patches 37, wobei die Abmessungen der Aussparung flächenmäßig geringer als die des Papier-Patches 37 sind. Mit der Bezugsnummer 40 ist der zwischen die beiden Folien 36 und 39 eingebettete Papier-Patch 37 gezeigt.

Figur 13 veranschaulicht den Prozess des Einbettens eines Papier-Patches 42 zwischen zwei Folien 41 und 44, die jeweils eine Aussparung aufweisen. Die Gestalt der Aussparungen in den Folien ist jeweils dieselbe wie die des einzubettenden Papier-Patches 42, wobei die Abmessungen der Aussparungen flächenmäßig geringer als die des Papier-Patches 42 sind. Mit der Bezugsnummer 45 ist der zwischen die beiden Folien 41 und 44 eingebettete Papier-Patch 42 gezeigt.

## Patentansprüche

1. Verfahren zum Herstellen eines mehrlagigen Wertdokumentsubstrats mit zumindest einem zwischen zwei Folien (2, 3, 17) eingebetteten und mit zumindest einem Wasserzeichen versehenen Papier-Flicken bzw. Papier-Patch, umfassend
a) das Bereitstellen einer ersten Folienbahn und einer zweiten Folienbahn;
b) das Einbetten einzelner Papier-Flicken bzw. Papier-Patche, die jeweils mit zumindest einem Wasserzeichen versehen sind, zwischen die erste Folienbahn und die zweite Folienbahn;
c) das Zuschneiden des im Schritt b) erhaltenen Verbundes.

2. Verfahren nach Anspruch 1, wobei das Einbetten der einzelnen Papier-Flicken bzw. Papier-Patche zwischen die erste Folienbahn und die zweite Folienbahn im Schritt b) zusammen mit einem Klebstoff erfolgt.

3. Verfahren nach Anspruch 1, wobei
im Schritt a) das Bereitstellen der ersten Folienbahn und der zweiten Folienbahn kontinuierlich durch Extrudieren erfolgt; und
im Schritt b) das Einbetten der einzelnen, jeweils mit zumindest einem Wasserzeichen versehenen Papier-Flicken bzw. Papier-Patche zwischen die erste Folienbahn und die zweite Folienbahn sukzessive erfolgt.

4. Verfahren nach einem der Ansprüche 1 bis 3, wobei die erste Folienbahn und/oder die zweite Folienbahn Aussparungen aufweist und die Papier-Flicken bzw. Papier-Patche einerseits und die Aussparungen in der ersten und/oder der zweiten Folienbahn andererseits im erhaltenen mehrlagigen Wertdokumentsubstrat in räumlicher Überlagerung bzw. Superposition angeordnet sind.

5. Verfahren nach Anspruch 3, wobei der Schritt b) unmittelbar nach dem Extrudierprozess durchgeführt wird.

6. Verfahren nach Anspruch 3, wobei im Schritt b) in sukzessiven Schritten jeweils zwei oder mehr parallel angeordnete Papier-Flicken bzw. Papier-Patche, die jeweils mit zumindest einem Wasserzeichen versehen sind, gleichzeitig zwischen die erste Folienbahn und die zweite Folienbahn eingebettet werden.

7. Verfahren nach Anspruch 3, Anspruch 4 mit Rückbezug auf 3, Anspruch 5 mit Rückbezug auf 3, oder Anspruch 6, wobei die Papier-Flicken bzw. Papier-Patche mittels einer Spendevorrichtung zwischen die erste Folienbahn und die zweite Folienbahn eingebracht werden.

8. Verfahren nach Anspruch 1, 2, 3 oder 4, oder Anspruch 5 mit Rückbezug auf Anspruch 3, oder Anspruch 6 oder 7, wobei die Papier-Flicken bzw. Papier-Patche mittels Stanzen erhältlich sind.

9. Verfahren nach einem der Ansprüche 1, 2, 3 oder 4, oder Anspruch 5 mit Rückbezug auf Anspruch 3, oder Anspruch 6, 7 oder 8, wobei das Verfahren angepasst ist für das Herstellen eines mehrlagigen Wertdokumentsubstrats mit jeweils mit Wasserzeichen versehenen Papier-Flicken bzw. Papier-Patche, die in Form zweier Zwischenlagen zwischen drei Folien eingebettet sind, umfassend
a) das Bereitstellen einer ersten Folienbahn, einer zweiten Folienbahn und einer dritten Folienbahn;
b) das Einbetten von Papier-Flicken bzw. Papier-Patche, die jeweils mit Wasserzeichen versehen sind, zwischen die erste Folienbahn und die zweite Folienbahn einerseits und zwischen die zweite Folienbahn und die dritte Folienbahn andererseits;
c) das Zuschneiden des im Schritt b) erhaltenen Verbundes.

10. Mehrlagiges Wertdokumentsubstrat mit zumindest einem zwischen zwei Folien eingebetteten und mit zumindest einem Wasserzeichen versehenen Papier-Flicken bzw. Papier-Patch, erhältlich durch das Verfahren gemäß Anspruch 1, 2, 3 oder 4, oder Anspruch 5 mit Rückbezug auf Anspruch 3, oder Anspruch 6 oder 7.

11. Mehrlagiges Wertdokumentsubstrat mit jeweils mit Wasserzeichen versehenen Papier-Flicken bzw. Papier-Patche, die in Form zweier Zwischenlagen zwischen drei Folien eingebettet sind, erhältlich durch das Verfahren nach Anspruch 9.

12. Wertdokument, z.B. eine Banknote, umfassend das mehrlagige Wertdokumentsubstrat nach Anspruch 10 oder 11.

## Claims

1. A method for manufacturing a multi-ply value-document substrate having at least one paper strip or paper patch embedded between two films (2, 3, 17) and furnished with at least one watermark, comprising
a) the supplying of a first film web and a second film web;
b) the embedding of individual paper strips or paper patches, which are furnished with respectively at least one watermark, between the first film web and the second film web;
c) the fitting of the composite obtained in step b).

2. The method according to claim 1, wherein the embedding of the individual paper strips or paper patches between the first film web and the second film web is effected in step b) together with a bonding agent.

3. The method according to claim 1, wherein
in step a) the supplying of the first film web and the second film web is effected continuously by extruding; and
in step b) the embedding of the individual paper strips or paper patches, furnished respectively with at least one watermark, is successively effected between the first film web and the second film web.

4. The method according to any of claims 1 to 3, wherein the first film web and/or the second film web, on the one hand, has [sic] recesses and the paper strips or paper patches and the recesses in the first and/or the second film web, on the other hand, are arranged in spatial superimposition or superposition in the obtained multi-ply value-document substrate.

5. The method according to claim 3, wherein step b) is carried out immediately after the extruding process.

6. The method according to claim 3, wherein in step b) in successive steps respectively two or more parallel arranged paper strips or paper the patches, which are furnished with respectively at least one watermark, are simultaneously embedded between the first film web and the second film web.

7. The method according to claim 3, claim 4 with dependency on 3, claim 5 with dependency on 3, or claim 6, wherein the paper strips or paper patches are incorporated between the first film web and the second film web by means of a dispensing apparatus.

8. The method according to claim 1, 2, 3 or 4, or claim 5 with dependency on claim 3, or claim 6 or 7, wherein the paper strips or paper patches are obtainable by means of punching.

9. The method according to any of claims 1, 2, 3 or 4, or claims 5 with dependency on claim 3, or claim 6, 7 or 8, wherein the method is adapted for the manufacturing of a multi-ply value-document substrate having paper strips or paper patches, furnished respectively with watermarks, which are embedded between three films in the form of two interlayers, comprising
a) the supplying of a first film web, a second film web and a third film web;
b) the embedding of paper strips or paper patches, which are furnished with respectively watermarks, between the first film web and the second film web, on the one hand, and between the second film web and the third film web, on the other hand;
c) the fitting of the composite obtained in step b).

10. A multi-ply value-document substrate having at least one paper strip or paper patch, furnished with at least one watermark, embedded between two films, obtainable by the method according to claim 1, 2, 3 or 4, or claim 5 with dependency on claim 3, or claim 6 or 7.

11. A multi-ply value-document substrate having paper strips or paper patches, respectively furnished with watermarks, which are embedded between three films in form of two interlayers, obtainable by the method according to claim 9.

12. A value document, e.g., a bank note, comprising the multi-ply value-document substrate according to claim 10 or 11.

## Revendications

1. Procédé de fabrication d'un substrat multicouche pour documents de valeur comportant au moins une pièce en papier ou patch en papier encastré entre deux feuilles (2, 3, 17) et pourvu d'au moins un filigrane, comprenant
a) la mise à disposition d'une première bande de feuille et d'une deuxième bande de feuille ;
b) l'encastrement de pièces en papier ou patchs en papier individuels respectivement pourvus d'au moins un filigrane, entre la première bande de feuille et la deuxième bande de feuille ;
c) la découpe du composite obtenu à l'étape b).

2. Procédé selon la revendication 1, cependant que l'encastrement des pièces en papier ou patchs en papier individuels entre la première bande de feuille et la deuxième bande de feuille a lieu à l'étape b) conjointement avec une colle.

3. Procédé selon la revendication 1, cependant que
à l'étape a), la mise à disposition de la première bande de feuille et de la deuxième bande de feuille a lieu en continu par extrusion ; et que
à l'étape b), l'encastrement des pièces en papier ou patchs en papier individuels respectivement pourvus d'au moins un filigrane entre la première bande de feuille et la deuxième bande de feuille a lieu successivement.

4. Procédé selon une des revendications de 1 à 3, cependant que la première bande de feuille et / ou la deuxième bande de feuille comporte des évidements, et que c'est en chevauchement spatial ou superposition spatiale que les pièces en papier ou patchs en papier d'une part et les évidements dans la première bande de feuille et / ou dans la deuxième bande de feuille d'autre part sont agencés dans le substrat multicouche pour documents de valeur obtenu.

5. Procédé selon la revendication 3, cependant que l'étape b) est effectuée juste après le processus d'extrusion.

6. Procédé selon la revendication 3, cependant que, à l'étape b), à des étapes successives, respectivement deux ou davantage pièces en papier ou patchs en papier agencés parallèlement et respectivement pourvus d'au moins un filigrane sont encastrés simultanément entre la première bande de feuille et la deuxième bande de feuille.

7. Procédé selon la revendication 3, la revendication 4 avec renvoi à 3, la revendication 5 avec renvoi à 3, ou la revendication 6, cependant que les pièces en papier ou patchs en papier sont insérés au moyen d'un dispositif débiteur entre la première bande de feuille et la deuxième bande de feuille.

8. Procédé selon la revendication 1, 2, 3 ou 4, ou la revendication 5 avec renvoi à la revendication 3, ou la revendication 6 ou 7, cependant que les pièces en papier ou patchs en papier peuvent être obtenus par poinçonnement.

9. Procédé selon une des revendications 1, 2, 3 ou 4, ou la revendication 5 avec renvoi à la revendication 3, ou la revendication 6, 7 ou 8, cependant que le procédé est adapté à la fabrication
d'un substrat multicouche pour documents de valeur comportant des pièces en papier ou patchs en papier respectivement pourvus de filigranes qui, sous forme de deux couches intermédiaires, sont encastrés entre trois feuilles, comprenant
a) la mise à disposition d'une première bande de feuille, d'une deuxième bande de feuille et d'une troisième bande de feuille ;
b) l'encastrement de pièces en papier ou patchs en papier respectivement pourvus de filigranes, entre la première bande de feuille et la deuxième bande de feuille d'une part, et entre la deuxième bande de feuille et la troisième bande de feuille d'autre part ;
c) la découpe du composite obtenu à l'étape b).

10. Substrat multicouche pour documents de valeur comportant au moins une pièce en papier ou patch en papier encastré entre deux feuilles et pourvu d'au moins un filigrane, pouvant être obtenu par le procédé suivant la revendication 1, 2, 3 ou 4, ou la revendication 5 avec renvoi à la revendication 3, ou la revendication 6 ou 7.

11. Substrat multicouche pour documents de valeur comportant des pièces en papier ou patchs en papier respectivement pourvus de filigranes et encastrés sous forme de deux couches intermédiaires entre trois feuilles, pouvant être obtenu par le procédé suivant la revendication 9.

12. Document de valeur, p.ex. un billet de banque, comprenant le substrat multicouche pour documents de valeur selon la revendication 10 ou 11.
